# FASCICULE DE BREVET EUROPEEN

(11) **EP 0 734 099 B1**
(45) Date de publication et mention de la délivrance du brevet: **20.01.1999**
(21) Numéro de dépôt: 95420073.9
(22) Date de dépôt: 23.03.1995
(51) Int. Cl.: H01R 9/26

(54) **Dispositif de raccordement électrique de type modulaire**
Modulare elektrische Reihenklemmenanordnung
Modular electrical connection device

(43) Date de publication de la demande: 25.09.1996
(73) Titulaire: MECELEC INDUSTRIES, F-07300 Tournon sur Rhône (FR)
(72) Inventeur: Sage, Michel, F-07300 Tournon (FR); Senebier, Claude, F-26000 Valence (FR)
(74) Mandataire: Monnier, Guy

(56) Documents cités:
- EP-A- 0 112 232
- DE-A- 1 938 540
- DE-C- 3 629 779
- DE-C- 3 629 796
- US-A- 3 992 074
- US-A- 5 221 218

## Description

La présente invention a trait aux dispositifs de raccordement électrique destinés à permettre le branchement d'une série de dérivations à partir de câbles principaux d'alimentation.

On sait que les dispositifs classiques, connus sous le nom de "grilles", comprennent généralement un support monobloc qui est réalisé en une matière isolante et sur lequel sont fixées, parallèlement les unes aux autres, des barres métalliques en nombre égal à celui des conducteurs du câble principal d'alimentation. Chacune de ces barres est équipée de connecteurs indépendants pour le branchement d'un conducteur du câble principal et des conducteurs des dérivations à alimenter.

Le nombre des dérivations varie dans une très large mesure en fonction du schéma des installations électriques, de sorte que pour être à même de répondre aux besoins susceptibles d'être rencontrés en pratique, les installateurs doivent disposer d'une série de grilles qui diffèrent entre elles par le nombre des connecteurs supportés par les barres. On conçoit sans peine qu'une telle diversification complique et renchérit la fabrication comme le stockage des dispositifs classiques.

On connaît par ailleurs d'après le document DE-A-3629796 un dispositif de raccordement dans lequel plusieurs boîtiers élémentaires sont juxtaposés le long d'un rail, et reliés par des barres conductrices, chaque boîtier comportant des connecteurs qui sont destinés à recevoir des câbles et qui sont intégrés au boîtier et associés aux différentes barres. Dans un tel agencement l'ensemble du boîtier est monté en usine, avec ses connecteurs, de sorte que l'utilisateur ne peut pas davantage modifier les fonctions de ces connecteurs et que le problème analysé ci-dessus n'est pas résolu.

L'invention a donc pour but de fournir un dispositif de raccordement électrique qui permette de remédier aux inconvénients, évoqués ci-dessus, des dispositifs connus et qui procure une très grande souplesse d'utilisation.

A cet effet, elle a pour objet un dispositif de raccordement électrique du genre comprenant une série de barres conductrices disposées parallèlement les unes aux autres sur un support isolant afin d'être équipées d'une série de connecteurs, en contact électrique avec les barres et auxquels peuvent être reliés des conducteurs électriques, et comprenant un nombre variable de modules juxtaposés comportant chacun un socle isolant à profil étagé sur lequel sont montées et fixées les barres dont la longueur est adaptée au nombre et à la longueur des socles juxtaposés, des caches isolants de recouvrement, disposés au dessus des barres et des socles, ces caches délimitant des ouvertures situées en face de certaines zones des barres, et des connecteurs montés et fixés de manière amovible sur les socles en étant en contact électrique avec lesdites zones des barres.

Suivant d'autres caractéristiques :
- le socle comporte une série de bossages propres à coopérer avec des vis destinées à la fixation des barres, respectivement des connecteurs ;
- certains bossages comportent des écrous noyés dans le matériau du socle ;
- au moins certains connecteurs sont fixés sur le socle au moyen d'une vis qui constitue un axe autour duquel le connecteur peut être orienté, le socle et le cache ainsi que le connecteur étant adaptés pour autoriser un débattement angulaire du connecteur autour de la vis de fixation ;
- les ouvertures d'accès aux différentes barres sont accessibles à partir de la même face ou face avant du dispositif.

Le dessin annexé, donné à titre d'exemple, permettra de mieux comprendre l'invention, les caractéristiques qu'elle présente et les avantages qu'elle est susceptible de procurer :

Fig. 1 montre en perspective les éléments qui constituent deux types différents de modules pour la réalisation d'un dispositif de raccordement suivant l'invention.

Fig. 2 est une coupe schématique du dispositif obtenu après assemblage des éléments suivant fig. 1.

Fig. 3 est une coupe longitudinale suivant le plan indiqué en III-III (fig.2) ; sur cette figure on a indiqué en II-II le plan de coupe de fig. 2.

Chacun des modules du dispositif illustré comprend un socle creux 1 qui est réalisé en une matière isolante conformée par moulage et qui présente un profil latéral étagé, les étages étant au nombre de quatre dans l'exemple de réalisation considéré où l'on a supposé que les câbles principaux ou secondaires comportaient quatre conducteurs (trois phases et un neutre). Au niveau de chaque étage, le socle 1 présente des perforations dont la fonction apparaîtra au cours de la description.

Il convient d'observer que les parois latérales du socle 1 sont munies de moyens de centrage et d'assemblage, constitués par deux saillies verticales la à profil en queue d'aronde auxquelles correspondent sur la paroi latérale opposée deux cavités 1b établies au même profil. On notera que dans un cas comme dans l'autre, ce profil va en se rétrécissant, du haut vers le bas sur le dessin, de façon à obtenir le blocage vertical de deux socles adjacents assemblés par compénétration des moyens précités.

Sur chacun des étages formés par les socles isolants 1 ainsi assemblés, vient se fixer, par le moyen de vis 2 engagées dans des bossages correspondants 1c de chaque socle 1, une barre métallique 3 qui s'étend longitudinalement en renforçant l'assemblage des socles précités. On comprend que la longueur présentée par ces barres 3, orientées parallèlement les unes aux autres, dépend du nombre de socles 1 qu'on désire faire comporter au dispositif à réaliser ainsi que de leur longueur, ce nombre étant lui-même fonction des caractéristiques désirées pour ledit dispositif.

A chaque socle 1 est associé un cache supérieur qui est réalisé en une matière isolante et qui présente latéralement le même profil étagé que celui des socles 1 auxquels il est fixé à l'aide de vis 4 coopérant avec des bossages 1d du socle correspondant. Les caches isolants sont conformés en fonction des connecteurs qui sont destinés à être fixés sur les socles 1 ; dans la réalisation considérée, on a supposé qu'il existait deux types différents de caches, à savoir des caches 5 pourvus de cloisons parallèles 5a de séparation, et des caches 6 qui comportent, au niveau de chaque barre métallique 3, un bossage vertical 6a en forme de cheminée, ces caches 6 coopérant d'ailleurs avec des socles 1' légèrement différents des socles 1.

Chaque cache 5 comporte, prévues de manière alternée de part et d'autre de la cloison centrale 5a, des ouvertures 5b dans chacune desquelles est engagée la base d'un connecteur 7 destiné à assurer le branchement de l'un des conducteurs 8 de chaque câble d'alimentation ou de dérivation. La fixation en place de chacun des connecteurs 7 est opérée à l'aide d'une vis 9 qui traverse la barre 3 de l'étage envisagé à travers un trou approprié, laquelle vis coopère avec un écrou 10 noyé dans un bossage 1e du socle 1 correspondant.

La distance séparant les cloisons parallèles 5a est telle que les connecteurs 7 peuvent être orientés angulairement en tournant autour de leur vis de fixation 9, avant le serrage de cette dernière dans l'écrou 10, ce qui facilite très sensiblement le montage des conducteurs, notamment des conducteurs de forte section.

De la même manière, le fond de chaque cache 6 est ajouré au niveau de chacun des bossages ou cheminées 6a afin que le talon 11a d'un connecteur multiple 11 puisse prendre appui contre la barre 3 correspondante. La fixation de chaque connecteur 11 est opérée au moyen de vis 12 coopérant avec des écrous noyés 13.

On comprend que l'invention permet la réalisation, simple et économique, de dispositifs de raccordement strictement adaptés aux installations qu'il sont destinés à équiper, puisqu'il suffit d'assembler les uns aux autres les modules nécessaires aux branchements envisagés, le nombre de ces modules n'étant en fait limité que par la longueur disponible dans l'enveloppe enfermant le dispositif.

Cela est rendu possible grâce à la structure modulaire du dispositif, mais aussi grâce au fait que les connecteurs sont montés et fixés de manière amovible par rapport au socle et aux barres, contrairement à ce qui est prévu dans la technique antérieure.

On soulignera qu'on peut imaginer des modules spécifiques équipés d'appareillages différents des connecteurs 7 et 11 ci-dessus indiqués, lesdits appareillages permettant la réalisation de dérivations protégées, de jonctions provisoires, de prélèvements d'informations, de branchements de dépannage, etc... De tels modules spécifiques peuvent évidemment être incorporés à l'origine lors de la réalisation des dispositifs de raccordement, mais ils peuvent également être aménagés au cours de l'utilisation d'un tel dispositif, en fixant, sur les extrémités des barres métalliques au niveau de l'un et/ou de l'autre des deux modules latéraux, des rallonges assurant l'alimentation des modules supplémentaires.

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autre équivalents.

## Revendications

1. Dispositif de raccordement électrique du genre comprenant une série de barres conductrices disposées parallèlement les unes aux autres sur un support isolant afin d'être équipées d'une série de connecteurs (7, 11), en contact électrique avec les barres et auxquels peuvent être reliés des conducteurs électriques, et comprenant un nombre variable de modules juxtaposés comportant chacun un socle isolant (1, 1') à profil étagé sur lequel sont montées et fixées les barres (3) dont la longueur est adaptée au nombre et à la longueur des socles juxtaposés, des caches isolants (5, 6) de recouvrement, disposés au dessus des barres et des socles, ces caches délimitant des ouvertures (5b) situées en face de certaines zones des barres, et des connecteurs (7, 11) montés et fixés de manière amovible sur les socles en étant en contact électrique avec lesdites zones des barres.

2. Dispositif suivant la revendication 1, caractérisé en ce que le socle (1, 1') comporte une série de bossages (1c, 1d, 1e) propres à coopérer avec des vis (2, 9, 12) destinées à la fixation des barres (3), respectivement des connecteurs (7, 11).

3. Dispositif suivant la revendication 2, caractérisé en ce qu'au moins certains bossages (1e) comportent des écrous (10) noyés dans le matériau du socle.

4. Dispositif suivant l'une quelconque des revendications 1 à 3, caractérisé en ce qu'au moins certains connecteurs (7) sont fixés sur le socle au moyen d'une vis (9) qui constitue un axe autour duquel le connecteur peut être orienté, le socle et le cache ainsi que le connecteur étant adaptés pour autoriser un débattement angulaire du connecteur autour de la vis de fixation.

5. Dispositif suivant l'une quelconque des revendications 1 à 4, caractérisé en ce que les ouvertures (5b) d'accès aux différentes barres sont accessibles à partir de la même face ou face avant du dispositif.

6. Dispositif suivant l'une quelconque des revendications 1 à 5, caractérisé en ce que les parois latérales des socles (1, 1') comportent des moyens de centrage et d'assemblage.

7. Dispositif suivant la revendication 6, caractérisé en ce que les moyens de centrage et d'assemblage comprennent des saillies (1a) à profil en queue d'aronde et des cavités (1b) à profil conjugué.

8. Dispositif suivant la revendication 7, caractérisé en ce que les saillies (1a) et les cavités (1b) présentent un profil qui va en se rétrécissant de manière à assurer par compénétration le blocage de deux socles (1, 1') adjacents.

## Patentansprüche

1. Vorrichtung für einen elektrischen Anschluß, derart, daß sie eine Reihe von leitenden Stangen umfaßt, die auf einem isolierenden Träger parallel zueinander angeordnet sind, um mit einer Reihe von elektrischen Verbindern (7, 11) in elektrischen Kontakt mit den leitenden Stangen ausgerüstet zu werden, an die elektrische Leiter angeschlossen werden können, wobei sie umfaßt: eine variable Anzahl von nebeneinander angeordneten Modulen, die jeweils einen isolierenden Sockel (1, 1') mit gestuftem Profil aufweisen, auf dem die Stangen (3) montiert und befestigt sind, deren Länge an die Anzahl und an die Länge der nebeneinander liegenden Sockel angepaßt ist, isolierende Abdeckteile (5, 6), die über den Stangen und den Sockeln angeordnet sind, wobei diese Abdeckteile Öffnungen (5b) begrenzen, die über bestimmten Zonen der Stangen liegen, und elektrische Verbinder (7, 11), die lösbar auf den Sockeln in elektrischem Kontakt mit den Zonen der Stangen montiert und befestigt sind.

2. Verfahren nach Anspruch 1,
**dadurch gekennzeichnet,**
daß der Sockel (1, 1') eine Reihe von Vertiefungen (lc, ld, le) aufweist, die dazu geeignet sind, mit Schrauben (2, 9, 12) zusammenzuarbeiten, die zur Befestigung der Stangen beziehungsweise der elektrischen Verbinder (7, 11) dienen.

3. Verfahren nach Anspruch 2,
**dadurch gekennzeichnet,**
daß mindestens einige der Vertiefungen (1e) Muttern (10') umfassen, die in das Material des Sockels eingetaucht sind.

4. Verfahren nach einem der Ansprüche 1 bis 3,
**dadurch gekennzeichnet,**
daß mindestens einige der elektrischen Verbinder (7) auf dem Sockel mittels einer Schraube (9) befestigt sind, die eine Achse bildet, um die der elektrische Verbinder ausgerichtet werden kann, wobei der Sokkel, das Abdeckteil sowie der Verbinder dazu ausgebildet sind, eine Winkelverschiebung des Verbinders um die Befestigungsschraube zuzulassen.

5. Verfahren nach einem der Ansprüche 1 bis 4,
**dadurch gekennzeichnet,**
daß die Zugangsöffnungen (5b) zu den verschiedenen Stangen von derselben Fläche oder Vorderfläche der Vorrichtung zugänglich sind.

6. Verfahren nach einem der Ansprüche 1 bis 5,
**dadurch gekennzeichnet,**
daß die Seitenwände der Sockel (1, 1') Zentrier- und Montagemittel umfassen.

7. Verfahren nach Anspruch 6,
**dadurch gekennzeichnet,**
daß die Zentrier- und Montagemittel Vorsprünge in Schwalbenschwanzprofil und Ausnehmungen in konjugierter Form umfassen.

8. Verfahren nach Anspruch 7,
**dadurch gekennzeichnet,**
daß die Vorsprünge (la) und die Ausnehmungen (1b) ein Profil aufweisen, das sich verjüngt, um durch gegenseitiges Ineinandergreifen das Verklemmen von zwei benachbarten Sockeln (1, 1') sicherzustellen.

## Claims

1. Electrical connection device of the kind comprising a series of conducting bars placed parallel to one another on an insulating support so as to be fitted with a series of connectors (7, 11), in electrical contact with the bars and to which may be connected electrical conductors, and comprising a variable number of juxtaposed modules, each having an insulating mount (1, 1') with a stepped profile on which the bars (3) are mounted and fastened thereto, the length of the bars being tailored to the number and to the length of the juxtaposed mounts, insulating covering covers (5, 6) placed on top of the bars and of the mounts, these covers delimiting openings (5b) located opposite certain regions of the bars, and connectors (7, 11) removably mounted on and fastened to the mounts and being in electrical contact with the said regions of the bars.

2. Device according to Claim 1, characterized in that the mount (1, 1') has a series of bosses (1c, 1d, 1e) suitable for engaging with screws (2, 9, 12) intended for fastening the bars (3) and the connectors (7, 11), respectively.

3. Device according to Claim 2, characterized in that at least some of the bosses (le) have nuts (10) embedded in the material of the mount.

4. Device according to any one of Claims 1 to 3, characterized in that at least some of the connectors (7) are fastened to the mount by means of a screw (9) which constitutes an axis about which the connector may be oriented, the mount, the cover and the connector all being designed to allow angular freedom of movement of the connector about the fastening screw.

5. Device according to any one of Claims 1 to 4, characterized in that the openings (5b) for access to the various bars are accessible from the same face or front face of the device.

6. Device according to any one of Claims 1 to 5, characterized in that the side walls of the mounts (1, 1') have centring and assembling means.

7. Device according to Claim 6, characterized in that the centring and assembling means comprise projections (1a) having a dovetail profile and cavities (1b) having a conjugate profile.

8. Device according to Claim 7, characterized in that the projections (1a) and the cavities (1b) have a profile which narrows so as to lock the two adjacent mounts (1, 1') together by compenetration.
